# EUROPÄISCHE PATENTSCHRIFT

(11) **EP 0 337 332 B1**
(45) Veröffentlichungstag und Bekanntmachung des Hinweises auf die Patenterteilung: **06.10.1993**
(21) Anmeldenummer: 89106226.7
(22) Anmeldetag: 08.04.1989
(51) Int. Cl.: H01R 19/42

(54) **Elektrische Schutzkontaktsteckdose**
Electric safety socket
Prise électrique de sécurité

(30) Priorität: 14.04.1988 DE 8804924 U
(43) Veröffentlichungstag der Anmeldung: 18.10.1989
(73) Patentinhaber: Asea Brown Boveri Aktiengesellschaft, 68309 Mannheim (DE)
(72) Erfinder: Bracht, Werner, D-5880 Lüdenscheid (DE); Schulte-Lippern, Günter, D-5880 Lüdenscheid (DE)
(74) Vertreter: Rupprecht, Klaus, Dipl.-Ing.

(56) Entgegenhaltungen:
- DE-A- 1 690 436
- DE-A- 3 036 545
- DE-A- 3 621 126
- DE-C- 1 955 773
- DE-U- 8 424 056

## Beschreibung

Die Erfindung betrifft eine elektrische Schutzkontaktsteckdose nach dem Oberbegriff des Anspruchs 1.

Aus der DE-PS 16 90 436 ist eine elektrische Schutzkontaktsteckdose bekannt, welche für den Anschluß eines Phasenleiters, eines Null-Leiters sowie eines Schutzleiters geeignete schraubenlose Leiteranschlußklemmen aufweist. Hierbei sind die Polleiteranschlußklemmen spitzwinklig zur Schutzleiteranschlußklemme ausgerichtet, wobei sämtliche Leiteranschlußklemmen von einer Anschlußseite her zugänglich sind. Auch ist ein gemeinsames Klemmfederlöseorgan vorgesehen, welches die Klemmfederaufnahmen der Leiteranschlußklemmen abdeckt sowie mittels am Klemmfederlöseorgan angebrachter Klemmfederdruckknöpfe den elektrischen Anschluß sowie die elektrische Trennung der Stromleiter erleichtert.

Die im genannten Stand der Technik offenbarte Leiteranschlußklemme ist jedoch für eine automatisierte Fertigung und Montage noch nicht optimal geeignet. So ist beispielsweise die Klemmfeder als separates Teil in einer Formnische des Sockels untergebracht. Auch die Steckkontaktbuchse ist noch als separates, von der Leiteranschlußklemme getrenntes Teil gefertigt. Ferner ist nachteilig, daß die in einer Formnische des Sockels aufgenommene Klemmfeder den anzuschließenden Leiter nur an einer Stelle kontaktiert, wodurch die Kontaktgabe verschlechtert und der Übergangswiderstand erhöht ist. Auch ist der Durchbruch in den Stromschienen, in welchen der Klemmfederdruckknopf hineingreift, nicht zentral ausgebildet. Dies erschwert eine wahlweise erwünschte Umrüstbarkeit auf Schraubklemmen. Ferner fuhren die mittels elastischer Stege am Sockeloberteil angeformten Klemmfederlösedruckknöpfe eine lineare Bewegung durch, wodurch deren Stege gestaucht werden, was den Materialverschleiß erhöht.

Aus der DE-OS 3 621 126 ist ebenfalls eine Schutzkontaktsteckdose mit schraublosen Leiteranschlußklemmen bekannt, bei der die Polleiteranschlußklemmen spitzwinklig zur Schutzleiteranschlußklemme ausgerichtet und sämtliche Leiteranschlußklemmen von einer Anschlußseite her zugänglich sind. Dabei ist jeweils eine Polleiteranschlußklemme mit der zugehörigen Steckkontaktbuchse zu einem Teil vereinigt, zu dem auch ein Klemmfedergehäuse gehört, in dem eine Klemmfeder gelagert ist. Zum Verbinden eines Schutzleiters mit dem Schutzkontakterdungsbügel der Schutzkontaktsteckdose dient allerdings noch eine im Sockel ausgebildete Schutzleiteranschlußklemme, so daß die Schutzleiteranschlußklemme noch nicht mit dem Schutzleiterbügel zu einem gemeinsamen Teil vereinigt ist. Ein wesentlicher Nachteil dieser Anordnung ist weiterhin, daß die Schutzkontaktsteckdose keine Sockelabdeckung besitzt. In der Praxis wird doch relativ oft die Steckdosenabdeckung entfernt, ohne daß vorher der Strom abgeschaltet wird. Die dann freiliegenden Kontakte werden in diesem Fall zu einer erheblichen Gefahrenquelle, die jedoch durch eine zusätzliche Sockelabdeckung erheblich gemindert werden kann. Da die bekannte Schutzkontaktsteckdose keine Sockelabdeckung besitzt, fehlt auch die Möglichkeit, die für die Leiteranschlußklemmen benötigten Klemmfederlösetasten materialeinheitlich an der Sockelabdeckung anzuformen.

Die DE-OS 3 036 545 offenbart nichts über die Lage der Schutzleiteranschlußklemme, beschreibt aber ein U-förmiges Isolierteil, das am Sockel der Steckdose befestigt wird und an den zu den beiden Leiteranschlußklemmen gehörige Auslöseknöpfe angeformt sind. Das U-förmige Isolierteil kann jedoch nicht als Sockelabdeckung bezeichnet werden, da zumindest die Kontaktteile der Polsteckkontaktbuchsen von der Abdeckung nicht erfaßt werden.

Ein die Anschlußklemme und die Steckkontaktbuchse vereinigendes Stanzteil ist auch aus der DE-PS 1 955 773 bekannt. Die Betätigung der Federklemme zum Lösen des Drahtes erfolgt jedoch mit einem Schraubendreher, so daß hier keine Klemmfederlösetasten benötigt werden und auch eine Sockelabdeckung fehlt.

Für sich allein bekannt ist es auch, bei schraublosen Klemmen die Klemmfeder mit zwei Schenkeln zu versehen, um hierdurch eine doppelte Kontaktierung des anzuschließenden Leiters zu erreichen. Der durch das DE-GM 84 24 056 bekanntgewordene Aufbau einer schraublosen Anschlußklemme gibt jedoch keine näheren Hinweise zum Aufbau einer Schutzkontaktsteckdose.

Aufgabe vorliegender Erfindung ist es, unter Vermeidung obiger Nachteile die Leiteranschlußklemmen einer Schutzkontaktsteckdose der im Oberbegriff des Anspruchs 1 genannten Art so auszubilden, daß eine automatische Fertigung sowie eine Umrüstbarkeit von schraubenlosem Klemmanschluß auf Schraübklemmanschluß in einfacher Weise ermöglicht ist, wobei unter Einhaltung einschlägiger Normen alle Leiteranschlußklemmen bei gleichzeitig guter Kontaktgabe elektrisch sicher und bedienerfreundlich von einer Leiteranschlußseite her zugänglich sein sollen.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen näher gekennzeichnet.

Dadurch, daß als Klemmfederaufnahme ein eigenes Klemmfedergehäuse ausgebildet ist, welches mit der Polsteckkontaktbuchse materialeinheitlich verbunden ist, ist für die Polleiter eine Polleiteranschlußklemme geschaffen, welche als einstückiges Stanz- und Biegeteil fertigbar und nach Aufnahme der Klemmfeder in den Steckdosensockel eingesetzt und verrastet werden kann. In gleicher Weise ist eine Schutzleiteranschlußklemme geschaffen, welche nach Aufnahme der Klemmfeder zusammen mit dem Schutzkontakterdungsbügel zu einem einstückigen Montageteil verbunden ist.

Besonders vorteilhaft ist, daß die ebenfalls einstückige Sockelabdeckung sämtliche elektrischen Teile abdeckt und mittels angeformter Klemmfederlösetasten sich gleichzeitig ein einfaches Lösen der jeweiligen Klemmverbindung bewerkstelligen läßt.

Hierbei ist vorteilhaft, daß der vom jeweiligen Drucknocken der Klemmfederlösetasten zu durchgreifende Durchbruch im Klemmfedergehäuse zentral angebracht ist, weil dadurch eine leichte Umrüstbarkeit auf einen Schraubklemmanschluß erreichbar, d.h. beispielsweise eine Lift-Schraubklemme einsetzbar ist. In die Klemmfedergehäuse eingeformte Sicken ergeben im Zusammenwirken mit den Klemmkanten der Klemmfeder einen sicheren Sitz der anzuschließenden Stromleiter. Durch die vorteilhafte Ausbildung der Klemmfeder mit jeweils zwei S-förmigen Stützschenkeln, welche die Stromleiter noch zusätzlich klemmen, ist eine Verringerung des Übergangswiderstands sowie eine bessere Kontaktgabe erreicht. Die Klemmfeder selbst kann in einfacher Weise mittels einer Rastverbindung im Klemmfedergehäuse verrastet werden.

Ausführungsbeispiele der Erfindung werden nachfolgend mit Hilfe der Zeichnungen näher beschrieben und erläutert.

Es zeigen:
- Figur 1:: Die erfindungsgemäße Schutzkontaktsteckdose in Aufsicht,
- Figur 2:: die in den Sockel 1 einzusetzende Polleiteranschlußklemme 3, ohne Klemmfeder 9, in perspektivischer Ansicht,
- Figur 3:: die in Klemmfedergehäuse 7,8 einzusetzende Klemmfeder 9 in perspektivischer Sicht,
- Figur 4:: ein weiteres Ausführungsbeispiel der Klemmfeder 9.
- Figur 5:: die Polleiteranschlußklemmenbaugruppe 5,7,9 nebst Sockelabdeckung 2,
- Figur 6:: eine Schnittansicht durch die in dem Sockel 1 eingesetzte Polleiteranschlußklemme 3 gemäß der Schnittlinie II-II in Figur 1,
- Figur 7:: eine Schnittansicht durch die in dem Sockel 1 eingesetzte Polleiteranschlußklemme 3 gemäß der Schnittlinie II-II in Figur 1, jedoch mit modifizierter Klemmfeder,
- Figur 8:: eine Schnittansicht durch die in dem Sockel 1 eingesetzte Polleiteranschlußklemme 3 gemäß der Schnittlinie II-II in Figur 1, jedoch mit einem Schraubklemmanschluß,
- Figur 9:: das mit dem Schutzkontakterdungsbügel 6 zu verbindende zweite Klemmfedergehäuse 8,
- Figur 10:: die Schutzleiteranschlußklemmenbaugruppe 6,8,9
- Figur 11:: eine Schnittansicht der erfindungsgemäßen Schutzkontaktsteckdose gemäß der Schnittlinie I-I in Figur 1,

Wie aus Figur 1 erkennbar ist, sind Polleiteranschlußklemmen 3 spitzwinklig zu einer Schutzleiteranschlußklemme 4 ausgerichtet. Hierbei sind die Polleiteranschlußklemmen 3 sowie die an einem Schutzkontakterdungsbügel 6 festgelegte Schutzleiteranschlußklemme 4 zum Zwecke des Anschlusses von Stromleitern 10 von einer Anschlußseite her zugänglich. Die Polleiteranschlußklemmen 3 sind mittels auswärts gestellter Rastteile 24 in einem Sockel 1 verrastet. Die Schutzleiteranschlußklemme 4 ist über den mit ihr verbundenen Schutzkontakterdungsbügel 6 mittels einer Hohlniet 25 am Sockel 1 befestigt. Eine mittels angeformter Klemmfederlösetasten 11 als gemeinsamer Klemmfederlöser ausgebildete Sockelabdeckung 2 deckt die Leiteranschlußklemmen 3,4 sowie Polsteckkontaktbuchsen 5 ab. Hierzu sind an einem Steg 12 Polsteckkontaktbuchsenabdecklaschen 13 angeformt. Ferner ist am Steg 12 eine auf dem Schutzkontakterdungsbügel 6 aufliegende Befestigungslasche 14 angeformt, welche mittels der Hohlniet 25 am Schutzkontakterdungsbügel 6 festgelegt ist.

Figur 2 zeigt die Polleiteranschlußklemme 3 ohne die in den Figuren 4,5 beschriebene Klemmfeder 9. Jede Polleiteranschlußklemme 3 weist ein erstes Klemmfedergehäuse 7 auf, welches mit der Polsteckkontaktbuchse 5 materialeinheitlich verbunden ist. Die Polleiteranschlußklemme 3 wird als einstuckiges Stanz- und Biegeteil gefertigt. In einer ersten Deckenwandung 16 des ersten Klemmfedergehäuses 7 sind zwei parallel verlaufende V-förmige erste Sicken 17 eingeformt, zwischen denen ein rechteckiger, zentral ausgesparter erster Durchbruch 18 vorgesehen ist. Die ersten Sicken 17 bewirken eine sichere Führung und einen besseren Halt der anzuschließenden Stromleiter 10. Rechtwinklig zur ersten Deckenwandung 16 angewinkelte Seitenwandungen 19 weisen Rastteile 24 auf, welche der Verrastung der Polleiteranschlußklemme 3 im Sockel 1 dienen. Wiederum rechtwinklig zu den Seitenwandungen 19 sind jeweils Bodenwandungshälften 21 rechtwinklig angewinkelt, so daß sich insgesamt ein quaderförmiges erstes Klemmfedergehäuse 7 ergibt. Zwischen den Bodenwandungshälften 21 befindet sich ein Schlitz 20. Im Bereich des Schlitzes 20 sind in den Bodenwandungshälften 21 sich jeweils gegenüberstehende halbkreisförmige Erhebungen ausgeformt, welche einen ersten Aufrastzapfen 23 bilden. Dieser Aufrastzapfen 23 dient im Zusammenwirken mit einer korrespondierenden Rastausnehmung 39 der Klemmfeder 9 der sicheren Verrastung und Halterung der Klemmfeder 9. An den Seitenwandungen 19 sind fahnenartige Verlängerungen 22 ausgebildet, welche endseitig jeweils 180 ° einwärtsgebogen und im Bereich der zu bildenden Steckerstiftaufnahme halbkreisförmig ausgebogen sind. Die hierdurch gebildete Polsteckkontaktbuchse 5 weist ebenfalls auswärts gestellte Rastteile 24 für die Halterung im Sockel 1 auf.

Figur 3 zeigt die in das erste Klemmfedergehäuse 7 einzusetzende Klemmfeder 9. Sie ist als Doppelfeder ausgebildet, wodurch das Anschließen zweier Stromleiter ermöglicht wird. Die Klemmfeder 9 weist zwei S-förmig gebogene und durch eine erste Schlitzausnehmung 33 voneinander getrennte Stützschenkel 34 sowie spitzwinklig gebogene und mit Klemmkanten 35 versehene sowie durch eine zweite Schlitzausnehmung 36 voneinander getrennte Klemmschenkel 37 auf, welche über eine gemeimsame Bodenplatte 38 einstückig miteinander verbunden sind. An den Klemmkanten 35 können die anzuschließenden Stromleiter 10 widerhakenartig sicher verklemmt werden. Die zusätzlich ausgebildeten, an den Stromleitern 10 ebenfalls anliegenden Stützschenkel 34 dienen neben der Stabilisierung der Klemmfeder 9 im ersten Klemmfedergehäuse 7 auch der zusätzlichen Klemmung der Stromleiter 10. Dadurch, daß jeder Stromleiter 10 somit an zwei Punkten kontaktiert wird, ist eine bessere Kontaktgabe sowie eine Verringerung des Übergangswiderstandes erreicht. An den Klemmkanten 35 sind die zweite Schlitzausnehmung 36 verlängernde, als Auflager für die Drucknocken 15 der Klemmfederlösetasten 11 dienende Drucknockenauflager 40 ausgebildet. Durch Herunterdrücken der Klemmfederlösetaste 11 läßt sich somit ein angeschlossener Stromleiter 10 lösen oder ein anzuschließender Stromleiter 10 einführen und durch anschließendes Loslassen der Druckfederlösetaste 11 festklemmen.

Figur 4 zeigt ein zweites Ausführungsbeispiel der Klemmfeder 9, bei welcher die Stützschenkel 34 senkrecht an der Bodenplatte 38 angewinkelt sind und endseitig in Richtung der einzuführenden Stromleiter 10 weggebogen sind. Mit dieser im zweiten Ausführungsbeispiel beschrieben Klemmfeder 9 läßt sich unter Beibehaltung der Funktionsvorteile der im ersten Ausführungsbeispiel beschriebenen Klemmfeder 9 zusätzlich eine Materialersparnis erreichen.

Figur 5 zeigt die Polleiteranschlußklemme 3 mit eingesetzter Klemmfeder 9 sowie darüber angeordneter Klemmfederlösetaste 11 der Sockelabdeckung 2. Die Sockelabdeckung 2 weist einen Steg 12 auf, an welchem jeweils endseitig die Polsteckkontaktbuchsen 5 überdeckende Polsteckkontaktbuchsenabdecklaschen 13 angewinkelt sind. Im mittleren Bereich des Stegs 12 ist eine auf dem Schutzkontakterdungsbügel 6 aufliegende und mittels einer Hohlniet 25 am Sockel 1 befestigte Befestigungslasche 14 angeformt. Jeweils gegenüberliegend der Laschen 13, 14 sind Klemmfederlösetasten 11 an einem elastischen Filmscharnier 42 schwenkbar angeformt. In Richtung der Klemmfeder 9 weisende Drucknocken 15 durchgreifen Durchbrüche 18, 28 der Klemmfedergehäuse 7,8.

Figur 6 zeigt eine Schnittansicht durch die in den Sockel 1 eingesetzte Polleiteranschlußklemme 3 mit aufgesetzter Sockelabdeckung 2.

Figur 7 zeigt eine Schnittansicht durch die Polleiteranschlußklemme 3 mit aufgesetzter Sockelabdeckung 2, wobei die in Figur 5 beschriebene Klemmfeder 9 nach einem zweiten Ausführungsbeispiel im ersten Klemmfedergehäuse 7 eingesetzt ist.

Figur 8 zeigt die Polleiteranschlußklemme 3, welche auf Schraubklemmanschluß in Form einer Lift-Schraubklemme 44 umgerüstet ist.

Figur 9 zeigt ein im wesentlichen U-förmig gebogenes Stanz- und Biegeteil, welches zusammen mit einer zweiten Deckenwandung 26 des Schutzkontakterdungsbügels 6 das zweite Klemmfedergehäuse 8 bildet. Eine Bodenwandung 29 weist einen zweiten Aufrastzapfen 43 auf, welcher mit der entsprechenden Rastausnehmung 39 der Klemmfeder 9 zusammenwirkt. An der Bodenwandung 29 ist eine Bodenwandungsrastlasche 32 angeformt, welche der Stabilisierung der Klemmfeder 9 sowie der räumlichen Trennung der zwei für die anzuschließenden Stromleiter 10 vorgesehenen Einführungsöffnungen dient. An zweiten Seitenwandungen 30 sind Quetschzungen 31 zur Befestigung am Schutzkontakterdungsbügel 6 angeformt.

Figur 10 zeigt das mit dem Schutzkontakterdungsbügel 6 verbundene zweite Klemmfedergehäuse 8 nebst eingesetzter Klemmfeder 9. Im Schutzkontakterdungsbügel 6 ist ein für den Durchgriff der Drucknocken 15 der Klemmfederlösetaste 11 vorgesehener zweiter Durchbruch 28 ausgespart.

Figur 11 zeigt eine Schnittansicht durch die in den Sockel 1 eingesetzte und dort mit Hilfe der Hohlniet 25 befestigte und mittels der Bodenwandungsrastlasche 32 verrastete Schutzleiteranschlußklemmenbaugruppe 6,8,9 nebst Sockelabdeckung 2.

Durch die erfindungsgemäße Ausbildung der Polleiteranschlußklemmenbaugruppe 5,7,9 und der Schutzleiteranschlußklemmenbaugruppe 6,8,9 sowie der als gemeinsamer Federlöser dienenden Sockelabdeckung 2 ist eine Schutzkontaktsteckdose geschaffen, welche in einfacher Weise voll automatisch gefertigt werden kann.

## Patentansprüche

1. Elektrische Schutzkontaktsteckdose mit einem Sockel (1) und einer Sockelabdeckung (2), mit zwei schraubenlosen Polleiteranschlußklemmen (3) und einer dazwischenliegenden Schutzleiteranschlußklemme (4), wobei den Polleiteranschlußklemmen (3) jeweils eine Polsteckkontaktbuchse (5) sowie der Schutzleiteranschlußklemme (4) ein Schutzkontakterdungsbügel (6) elektrisch zugeordnet ist, wobei die Polleiteranschlußklemmen (3) jeweils spitzwinklig zur Schutzleiteranschlußklemme (4) ausgerichtet sind und wobei die Leiteranschlußklemmen (3,4) von einer einzigen Anschlußseite her zugänglich sind und jeweils eine Klemmfederaufnahme nebst darin enthaltener Klemmfeder (9) aufweisen, sowie mit den Leiteranschlußklemmen (3,4) räumlich zugeordneten, deren Klemmfedern (9) beaufschlagenden Klemmfederlösetasten (11), welche ihrerseits an der Sockelabdeckung (2) angeformt sind, dadurch gekennzeichnet, daß die Klemmfederaufnahme der Polleiteranschlußklemmen (3) als erstes Klemmfedergehäuse (7) ausgebildet ist, welches zusammen mit der jeweiligen materialeinheitlich verbundenen Polsteckkontaktbuchse (5) und der ins erste Klemmfedergehäuse (7) einsetzbaren Klemmfeder (9) eine Polleiteranschlußklemmenbaugruppe (5,7,9) bildet, daß die Klemmfederaufnahme der Schutzleiteranschlußklemme (4) als zweites Klemmfedergehäuse (8) ausgebildet ist, welches mit dem Schutzkontakterdungsbügel (6) sowie der ins zweite Klemmfedergehäuse (8) einsetzbaren Klemmfeder (9) eine Schutzleiteranschlußklemmenbaugruppe (6,8,9) bildet, und daß die einstückig und materialeinheitlich ausgebildete Sockelabdeckung einen die Leiteranschlußklemmen (3,4) quer übergreifenden Steg (12) besitzt, an dessen erster Seite zwei Polsteckkontaktbuchsenabdecklaschen (13) und eine zwischen diesen angeordnete Befestigungslasche (14) und an dessen zweiter Seite die den Laschen (13,14) jeweils gegenüberliegenden, die Klemmfedergehäuse (7,8) überdeckenden Klemmfederlösetasten (11), die Drucknocken (15) aufweisen, angeformt sind.

2. Elektrische Schutzkontaktsteckdose nach Anspruch 1, dadurch gekennzeichnet, daß in einer ersten Deckenwandung (16) des ersten Klemmfedergehäuses (7) zwei parallel verlaufende V-förmige erste Sicken (17) nebst dazwischen zentral ausgespartem erstem Durchbruch (18) ausgeformt sind.

3. Elektrische Schutzkontaktsteckdose nach Anspruch 1 oder 2, dadurch gekennzeichnet, daß an rechtwinklig zur ersten Deckenwandung (16) geführten ersten Seitenwandungen (19) des ersten Klemmfedergehäuses (7) jeweils über einen Schlitz (20) voneinander getrennte Bodenwandungshälften (21) sowie fahnenartige Verlängerungen (22) ausgebildet sind, wobei ein aus zwei sich im Bereich des Schlitzes (20) gegenüberstehenden, in den Bodenwandungshälften (21) eingeformten halbkreisförmigen Erhebungen gebildeter erster Aufrastzapfen (23) ausgeformt ist und wobei die endseitig um 180 ° einwärts gebogenen und halbkreisförmig ausgebogenen Verlängerungen (22) die Polsteckkontaktbuchse (5) bilden.

4. Elektrische Schutzkontaktsteckdose nach Anspruch 3, dadurch gekennzeichnet, daß im Bereich der ersten Deckenwandung (16), der ersten Seitenwandungen (19) sowie der Verlängerungen (22) Rastteile (24) auswärts gestellt sind.

5. Elektrische Schutzkontaktsteckdose nach einem der vorhergehenden Ansprüche, dadurch gekennzeichnet, daß an einem, eine Zweite Deckenwandung (26) des zweiten Klemmfedergehäuses (8) bildenden Teil des Schutzkontakterdungsbügels (6) zwei parallel verlaufende, V-förmige zweite Sicken (27) nebst dazwischen zentral ausgespartem zweiten Durchbruch (28) eingeformt sind, und daß die zweite Bodenwandung (29) nebst Quetschzungen (31) sowie eine Bodenwandungslasche (32) des zweiten Klemmfedergehäuses (8) als materialeinheitliches Stanz- und Biegeteil gefertigt sind.

6. Elektrische Schutzkontaktsteckdose nach einem der vorhergehenden Ansprüche, dadurch gekennzeichnet, daß die Klemmfeder (9) als Doppelfeder ausgebildet ist, deren S-förmig gebogene und durch eine erste Schlitzausnehmung (33) voneinander getrennte Stützschenkel (34) sowie deren spitzwinklig gebogene, Klemmkanten (35) aufweisende sowie durch eine zweite Schlitzausnehmung (36) voneinander getrennte Klemmschenkel (37) über eine gemeinsame Bodenplatte (38) einstückig miteinander verbunden sind.

7. Elektrische Schutzkontaktsteckdose nach einem der Ansprüche 1 bis 5, dadurch gekennzeichnet, daß die Klemmfeder (9) als Doppelfeder ausgebildet ist, deren senkrecht an einer Bodenplatte (38) angewinkelte und durch eine erste Schlitzausnehmung (33) voneinander getrennte sowie endseitig in Einführrichtung anzuschließender Stromleiter (10) weggebogene Stützschenkel (34) sowie deren spitzwinklig gebogene, Klemmkanten (35) aufweisende sowie durch eine zweite Schlitzausnehmung (36) voneinander getrennte Klemmschenkel (37) über die gemeinsame Bodenplatte (38) einstückig miteinander verbunden sind.

8. Elektrische Schutzkontaktsteckdose nach Anspruch 6 oder 7, dadurch gekennzeichnet, daß die zweite Schlitzausnehmung (36) in der Bodenplatte (38) zu einer kreisförmigen Rastausnehmung (39) erweitert ist.

9. Elektrische Schutzkontaktsteckdose nach einem der Ansprüche 6 bis 8, dadurch gekennzeichnet, daß an den Klemmkanten (35) der Klemmschenkel (37) die zweite Schlitzausnehmung (36) verlängernde Drucknockenauflager (40) ausgebildet sind.

10. Elektrische Schutzkontaktsteckdose nach einem der vorhergehenden Ansprüche, dadurch gekennzeichnet, daß die Breite der Drucknocken (15) der Klemmfederlösetasten (11) dem Außenabstand der beiden Drucknockenauflager (40) und dem Innenabstand der beiden Stützschenkel (34) entspricht.

11. Elektrische Schutzkontaktsteckdose nach einem der vorhergehenden Ansprüche, dadurch gekennzeichnet, daß die Befestigungslasche (14) der Sockelabdeckung (2) auf dem Schutzkontakterdungsbügel (6) aufliegend mittels einer Hohlniet (25) am Sockel (1) befestigt ist.

12. Elektrische Schutzkontaktsteckdose nach einem der vorhergehenden Ansprüche, dadurch gekennzeichnet, daß der Steg (12) mit in die Klemmfedergehäuse (7,8) eintauchenden Anschlußleiteranschlagswänden (nicht abgebildet) versehen ist.

13. Elektrische Schutzkontaktsteckdose nach einem der vorhergehenden Ansprüche, dadurch gekennzeichnet, daß die Klemmfederlösetasten (11) mittels elastischer Filmscharniere (42) am Steg (12) der Sockelabdeckung (2) schwenkbar einseitig angeformt sind.

## Claims

1. Electric socket outlet with earthing contact with a receptacle (1) and a receptacle cover (2), with two screwless pole conductor terminals (3) and a protective conductor terminal (4) in between, the pole conductor terminals (3) being electrically assigned in each case a pole plug-in contact tube (5) and the protective conductor terminal (4) being electrically assigned a protective contact earthing clip (6), the pole conductor terminals (3) each being aligned at an acute angle to the protective conductor terminal (4), and the conductor terminals (3, 4) being accessible from just one conductor side and having in each case a clamping spring holder as well as clamping spring (9) contained therein, as well as with clamping spring release buttons (11), assigned in spatial terms to the conductor terminals (3, 4), acting on their clamping springs (9) and formed for their part on the receptacle cover (2), characterized in that the clamping spring holder of the pole conductor terminals (3) is designed as a first clamping spring housing (7), which together with the respective pole plug-in contact tube (5) joined in the same material and the clamping spring (9) which can be fitted into the first clamping spring housing (7) forms a pole conductor terminal assembly (5, 7, 9), in that the clamping spring holder of the protective conductor terminal (4) is designed as a second clamping spring housing (8), which with the protective contact earthing clip (6) and the clamping spring (9) which can be fitted into the second clamping spring housing (8) forms a protective conductor terminal assembly (6, 8, 9), and in that the receptacle cover, which is designed as one piece and of the same material, possesses a segment (12) which crosses transversely over the conductor terminals (3, 4) and on whose first side there are formed two pole plug-in contact tube cover plates (13) and a fastening plate (14) arranged between the latter, and on whose second side there are formed the clamping spring release buttons (11) which are in each case opposite the plates (13, 14), cover the clamping spring housings (7, 8) and have pressure cams (15).

2. Electric socket outlet with earthing contact according to Claim 1, characterized in that in a first top wall (16) of the first clamping spring housing (7) there are formed two parallel running V-shaped first beads (17) along with a first opening (18) made centrally in between.

3. Electric socket outlet with earthing contact according to Claim 1 or 2, characterized in that on the first side walls (19) of the first clamping spring housing (7) which are disposed at right angles to the first top wall (16) there are formed bottom wall halves (21), separated from each other in each case by means of a slit (20), as well as lug-like extensions (22), a first latch-on pin (23) being formed out of two semi-circular elevations opposite each other in the region of the slit (20), and formed in the bottom wall halves (21), and the extensions (22) which are bent in 180° at the ends and shaped in the form of a semi-circle form the pole plug-in contact tube (5).

4. Electric socket outlet with earthing contact according to Claim 3, characterized in that the region of the first top wall (16), of the first side walls (19) and of the extensions (22) latching parts (24) are positioned outwards.

5. Electric socket outlet with earthing contact according to one of the preceding claims, characterized in that on a part of the protective contact earthing clip (6) forming a second top wall (26) of the second clamping spring housing (8) there are formed two parallel running, V-shaped second beads (27), along with a second opening (28) made centrally in between, and in that the second bottom wall (29) along with pinching tongues (31) as well as a bottom wall plate (32) of the second clamping spring housing (8) are produced as a punched and bent part of the same material.

6. Electric socket outlet with earthing contact according to one of the preceding claims, characterized in that the clamping spring (9) is designed as a double spring, the supporting limbs (34) of which, which are bent in the shape of an S and are separated from each other by a first slit clearance (33), and the clamping limbs (37) of which, which are bent at an acute angle, have clamping edges (35) and are separated from each other by a second slit clearance (36), are joined to one another in one piece via a common base plate (38).

7. Electric socket outlet with earthing contact according to one of Claims 1 to 5, characterized in that the clamping spring (9) is designed as a double spring, the supporting limbs (34) of which, which are angled vertically to a base plate (34) and are separated from each other by a first slit clearance (33) as well as bent away at the ends in the direction of introduction of current conductors (10) to be connected, as well as the clamping limbs (37) of which, which are bent at an acute angle, have clamping edges (35) and are separated from each other by a second slit clearance (36), are joined to one another in one piece via the common base plate (38).

8. Electric socket outlet with earthing contact according to Claim 6 or 7, characterized in that the second slit clearance (36) in the base plate (38) is widened to form a circular latching recess (39).

9. Electric socket outlet with earthing contact according to one of Claims 6 to 8, characterized in that on the clamping edges (35) of the clamping limbs (37) there are formed pressure cam supports (40) extending the second slit clearance (36).

10. Electric socket outlet with earthing contact according to one of the preceding claims, characterized in that the width of the pressure cams (15) of the clamping spring release buttons (11) corresponds to the other spacing of the two pressure cam supports (40) and to the inner spacing of the two supporting limbs (34).

11. Electric socket outlet with earthing contact according to one of the preceding claims, characterized in that the fastening plate (14) of the receptacle cover (2), resting on the protective contact earthing clip (6), is fastened to the receptacle (1) by means of a hollow rivet (25).

12. Electric socket outlet with earthing contact according to one of the preceding claims, characterized in that the segment (12) is provided with supply lead attachment walls (not shown), entering into the clamping spring housings (7, 8).

13. Electric socket outlet with earthing contact according to one of the preceding claims, characterized in that the clamping spring release buttons (11) are formed on the segment (12) of the receptacle cover (2) so as to be able to swing on one side by means of flexible film hinges (42).

## Revendications

1. Prise de courant électrique femelle avec contact de protection, comportant : un socle (1) et un organe (2) de recouvrement de socle; deux bornes (3) de raccordement sans vis de conducteurs polaires et, située entre elles, une borne (4) pour le raccordement d'un conducteur de protection, une douille de contact étant électriquement associée à chacune des bornes (3) de raccordement des conducteurs actifs, et un arceau (6) de mise à la terre du contact de protection étant électriquement associé à la borne de raccordement du conducteur de protection, les bornes (3) polaires étant dirigées chacune, selon un angle aigu par rapport à la borne (4) de raccordement du conducteur de protection, et les bornes (3, 4) étant accessibles par un seul côté de raccordement et présentant chacune un réceptacle contenant un ressort de serrage (9); ainsi que des touches (11) de relâchement des ressorts de serrage sollicitant les ressorts de serrage (9) des bornes (3, 4) auxquelles elles sont associées géométriquement, ces touches étant elles-mêmes formées sur l'organe (2) de recouvrement du socle, caractérisée par le fait que le réceptacle de ressort de serrage des bornes polaires (3) est réalisé sous la forme d'une première enceinte (7), laquelle, conjointement avec la douille de contact (5), d'un seul tenant avec elle, et avec le ressort de serrage (9) insérable dans la première enceinte (7), forme un ensemble (5, 7, 9) borne de raccordement de conducteurs actifs, par le fait que le réceptacle du ressort de serrage de la borne (4) de raccordement de conducteur de protection est réalisé en tant que deuxième enceinte (8) de ressort de serrage, laquelle forme, avec l'arceau (6) de mise à la terre du contact de protection, ainsi qu'avec le deuxième ressort de serrage (9) insérable dans la deuxième enceinte (8) de ressort de serrage, un ensemble (6, 8, 9) borne de raccordement de conducteur de protection, et par le fait que l'organe de recouvrement de socle formé d'un seul tenant et d'une seule matière possède une partie intermédiaire pleine (12) surmontant transversalement les bornes (3, 4) de raccordement de conducteurs, partie pleine intermédiaire sur le premier côté de laquelle sont formées deux pattes (13) de recouvrement de douille de contact et une patte de fixation (14) agencée entre celles-ci, et sur le deuxième côté de laquelle sont formées les touches (11) de libération des ressorts de serrage situées chacune en vis-à-vis des pattes (13, 14), recouvrant les enceintes (7, 8) de ressort de serrage, ces touches présentant des mentonnets de poussée (15).

2. Prise de courant selon revendication 1, caractérisée par le fait que deux premières moulures (17) parallèles en forme de V, et, entre celles-ci, un premier passage (18) central obtenu par découpe sont formés dans une première paroi de recouvrement (16) de la première enceinte (7) de ressort de serrage.

3. Prise de courant selon revendication 1 ou 2, caractérisée par le fait que, sur des premières parois latérales (19) de la première enceinte (7) de ressort de serrage dirigées perpendiculairement à la première paroi de recouvrement (16), sont formés des prolongements (22) en forme de lamelles ainsi que des demi-parois (21) de fond, séparées l'une de l'autre par une fente (20), un premier téton d'enclenchement (23), formé par deux renflements semi-circulaires façonnés en vis-à-vis dans les demi-parois (21) de fond, dans la région de la fente (20), étant aménagé, et les prolongements (22), côté extrémité, étant pliés à 180° vers l'intérieur, et cintrés en demi-cercle et formant les douilles (5) de contact.

4. Prise de courant selon revendication 3, caractérisée par le fait que des parties d'encliquetage (24) sont disposées vers l'extérieur, dans la région de la première paroi de recouvrement (16), des premières parois latérales (19) ainsi que des prolongements (22).

5. Prise de courant selon l'une des revendications précédentes, caractérisée par le fait que deux deuxièmes moulures (27) parallèles, en forme de V et, entre celles-ci , un deuxième passage central (28) obtenu par découpe sont aménagés sur une partie de l'arceau (6) de mise à la terre du contact de protection, cette partie formant une deuxième paroi de recouvrement (26) de la deuxième enceinte (8) de ressort de serrage, , et par le fait que la deuxième paroi (29) de fond avec ses languettes de sertissage (31) et une patte (32) liée à la paroi de fond de la deuxième enceinte (8) de ressort de serrage est réalisée sous forme de pièce monobloc découpée et pliée.

6. Prise de courant selon l'une des revendications précédentes, caractérisée par le fait que le ressort de serrage (9) est réalisé en tant que double ressort dont les ailes d'appui qui sont pliées en S et séparées l'une de l'autre par un premier évidement en forme de fente (33) et les ailes de serrage (37) qui sont pliées à angle aigu, présentent des arrêtes de serrage (35) et sont séparées l'une de l'autre par un deuxième évidement en forme de fente (36) sont reliées les unes aux autres par une plaque de fond (38) commune, de manière à ne former qu'une seule pièce.

7. Prise de courant selon l'une des revendications 1 à 5, caractérisée par le fait que le ressort de serrage (9) est réalisé en tant que double ressort dont les ailes d'appui (34) qui sont coudées perpendiculairement à une plaque de fond (38), séparées l'une de l'autre par un évidement (33) en forme de fente, et pliées vers l'extérieur dans le sens d'introduction de conducteurs (10) à raccorder côté extrémité et dont les ailes de serrage (37) qui sont pliées à angle aigu présentent des arêtes de serrage (35) et sont séparées l'une de l'autre par un deuxième évidement en forme de fente (36), sont reliées entre elles par la plaque de fond (38) commune, en ne formant qu'une seule pièce.

8. Prise de courant selon la revendication 6 ou 7, caractérisée par le fait que le deuxième évidement en forme de fente (36) dans la plaque de fond (38) est élargi en un évidement de verrouillage (39) de forme circulaire.

9. Prise de courant selon l'une des revendications 6 à 8, caractérisée par le fait que, sur les arêtes de serrage (35) des ailes de serrage (37), sont formés des éléments d'appui (40) de mentonnets de pression qui prolongent le deuxième évidement en forme de fente (36).

10. Prise de courant selon l'une des revendications précédentes; caractérisée par le fait que la largeur des mentonnets de pression (15) des touches (11) de libération de ressort correspond à l'intervalle extérieur des deux appuis (40) des mentonnets de pression et à l'intervalle intérieur des deux ailes d'appui (34).

11. Prise de courant selon l'une des revendications précédentes, caractérisée par le fait que la patte de fixation (14) de l'organe (2) de recouvrement du socle est fixée au socle (1) au moyen d'un rivet creux (25), en s'appliquant sur l'arceau de mise à la terre du contact de protection.

12. Prise de courant selon l'une des revendications précédentes, caractérisée par le fait que la partie intermédiaire pleine (12) est munie de parois de butée de conducteur (non représentées) qui pénètrent dans les enceintes (7, 8) de ressort de serrage.

13. Prise de courant selon l'une des revendications précédentes, caractérisée par le fait que les touches (11) de libération de ressort de serrage sont liées d'un seul côté, avec possibilité de pivotement, à la partie pleine intermédiaire (12) de l'organe (2), au moyen de charnières à film (42) élastiques.
